# EUROPÄISCHE PATENTANMELDUNG

(11) **EP 4 279 857 A2**
(43) Veröffentlichungstag der Anmeldung: **22.11.2023**
(21) Anmeldenummer: 23163029.4
(22) Anmeldetag: 21.03.2023
(51) Int. Cl.: F41A 9/27, F41A 9/50

(54) **REVOLVERGESCHÜTZ UND VERFAHREN ZUM BETRIEB EINES REVOLVERGESCHÜTZES**

(30) Priorität: 20.05.2022 DE 102022112735
(71) Anmelder: Rheinmetall Air Defence AG, 8050 Zürich (CH)
(72) Erfinder: Fischer, Moritz, 8700 Küsnacht (CH); Strebel Marzano, Thomas, 5413 Birmenstorf (CH)
(74) Vertreter: Kirschner, Sebastian

(57) **Zusammenfassung**

Die Erfindung betrifft ein Revolvergeschütz (1) und ein Verfahren zum Betrieb eines Revolvergeschützes (1). Das Revolvergeschütz (1) weist eine Munitionstrommel (2), ein Antriebssystem (3) und ein Waffenrohr (4) auf, wobei die Munitionstrommel (2) zumindest einen Geschosskanal (5) aufweist, wobei die Munitionstrommel (2) mittels des Antriebssystems (3) drehbar und sequentiell in einer Aufnahmestellung sowie einer Abgabestellung des Geschosskanals (5) anhaltbar ist, wobei in der Aufnahmestellung ein Geschoss mittels des Geschosskanals (5) aufnehmbar ist, und wobei in der Abgabestellung das Geschoss aus dem Geschosskanal (5) heraus bewegbar und dem Waffenrohr (4) zuführbar ist.

Das Revolvergeschütz (1) und das Verfahren zum Betrieb des Revolvergeschützes (1) und insbesondere eine Konstanz der Kadenz des Revolvergeschützes (1) ist verbessert, indem die Munitionstrommel (2) als ein Rotor (6) eines Elektromotors (7) des Antriebssystems (3) ausgeführt ist, wobei ein Statorelement (8) des Elektromotors (7) die Munitionstrommel (2) zumindest teilweise umgibt oder indem die Munitionstrommel (2) mittels eines Getriebes mit einem Elektromotor (7) des Antriebssystems (3) koppelbar und / oder gekoppelt ist.

## Beschreibung

Die Erfindung betrifft ein Revolvergeschütz mit den Merkmalen des Oberbegriffes des Patentanspruches 1 oder 11, sowie ein Verfahren zum Betrieb eines Revolvergeschützes mit den Merkmalen des Oberbegriffes des Patentanspruches 10.

Revolvergeschütze, auch Revolverkanonen genannt, umfassen eine drehbare Munitionstrommel. Eine solche Munitionstrommel für ein Revolvergeschütz ist z.B. aus der EP 1 312 886 A1 bekannt. Munitionstrommeln der offenbarten Art dienen zur Zufuhr von Geschossen zum Waffenrohr des Revolvergeschützes. Die Munitionstrommeln weisen mehrere Geschosskanäle auf, die in gleichen gegenseitigen Winkelabständen um die Trommel-Längsachse angeordnet sind. Im Allgemeinen, aber nicht zwingend notwendig, sind die Trommel-Längsachse, die Kanal-Längsachsen und die Seelenachse des Waffenrohres parallel gerichtet. Die Munitionstrommel ist in Schritten also sequentiell um ihre Trommel-Längsachse drehbar. Bei ihrer Drehung hält sie zwischen aufeinanderfolgenden Schritten in bestimmten Winkellagen jeweils für eine begrenzte Pause an. Die Geschosskanäle gelangen dadurch im Turnus in verschiedene Stellungen, nämlich in eine Aufnahmestellung, in der sie ein Geschoss aufnehmen, und in eine Abgabestellung, in der sie das Geschoss in das Waffenrohr abgeben. Bei der Abgabe befindet sich der Geschosskanal eintrittsseitig vor dem Waffenrohr, das heißt, der Geschosskanal und das Waffenrohr sind koaxial zueinander angeordnet. Die Munitionstrommeln können je nach der Schusswaffe, an welcher sie verwendet werden, unterschiedliche Zahlen von Geschosskanälen umfassen, und auch die Anzahl der Schritte und Pausen sind unterschiedlich. Theoretisch ist die Zufuhr von Geschossen zu einem Waffenrohr mit einer Munitionstrommel mit nur einem Geschosskanal, der im Laufe einer vollen Umdrehung der Munitionstrommel nur in zwei Stellungen gebracht wird, möglich. Im Allgemeinen weisen aber Munitionstrommeln mehrere, häufig drei bis sechs, Geschosskanäle auf. Der Anzahl der Geschosskanäle entspricht die Anzahl der Lagen der Munitionstrommel, in denen ihre schrittweise Drehung durch eine Pause unterbrochen wird.

In konventionellen Revolverkanonen wird die Drehbewegung der Munitionstrommel über den Rückstoß oder Gasdruck im Zusammenhang mit der Kadenz dieser Waffe bewirkt und gesteuert. Ein Antriebssystem der Munitionstrommel wird somit mittels des Rückstoßes oder Gasdruckes mit Energie versorgt. Bei solchen Revolverkanonen ändert sich nun die Kadenz während eines Dauerfeuers, da die Komponenten der Revolverkanone anfänglich kalt sind und sich dann mehr und mehr erwärmen. Eine konstante Kadenz wird erst bei "warmgeschossenen" Geschützen erreicht. Hierdurch treten zum Beispiel durch die Dehnung von Waffenteilen, durch die Änderung der Schmierung oder dergleichen Änderungen in der Schussfolge und zwar im Sinne einer Vergrößerung der Schussfolge auf. Diese Änderung der Schussfolge kann zu Störungen zum Beispiel im Zubringer der Waffe führen. Zusätzlich sind insbesondere Gasdrucklader anfällig für Verunreinigungen, die durch die Pulvergase verursacht werden können. Zusätzlich zum Waffenrohr ist daher nach einer gewissen Nutzungszeit auch eine Reinigung der Gaskanäle erforderlich. Ebenfalls ist ein Drehen der Munitionstrommel ohne die Abfeuerung eines Geschosses zur Aufnahme- bzw. Abgabestellung hin oder eine selektive Auswahl eines spezifischen Geschosskanals mit einem speziellen Geschoss, welches dem Waffenrohr zugeführt werden soll, ohne zusätzliche Vorrichtungen nicht möglich.

Aus der DE102016012145 ist eine Revolverkanone mit einem Steuerschieber, mit einer Munitionstrommel und mit einer Munitionszuführung bekannt, wobei die Munitionszuführung mittels einer Kupplung funktional wirksam von der Revolvertrommel abkoppelbar ist. Die Munitionszuführung, insbesondere ein Zuführgetriebe ist mittels des Sperrhebels blockierbar wobei der Sperrhebel durch einen Elektromagneten betrieben wird.

Aus der DE 10 2007 036 457 B3 ist eine Revolverkanone und ein Verfahren zur Schussauslösung bekannt, wobei ein Abzug einer mechanischen Zündauslösung einen zusätzlichen Aktuator in Form eines Elektromagneten aufweist, um den Abzug zu beliebigen Zeitpunkten zu fangen und die fortgesetzte Schussauslösung zu unterbinden.

Der Erfindung liegt die Aufgabe zugrunde, das Revolvergeschütz und das Verfahren zum Betrieb des Revolvergeschützes zu verbessern. Insbesondere soll eine Konstanz der Kadenz des Revolvergeschützes verbessert werden. Zusätzlich liegt der Erfindung die Aufgabe zugrunde eine selektive Geschossauswahl zu ermöglichen.

Ein Aspekt der Erfindung liegt zunächst im Wesentlichen darin, dass die Munitionstrommel als ein Rotor eines Elektromotors des Antriebssystems ausgeführt ist, wobei ein Statorelement des Elektromotors die Munitionstrommel zumindest teilweise umgibt.

Somit ist die Drehung der Munitionstrommel und folglich auch deren Kadenz nicht abhängig vom Gasdruck und/oder Rückstoß des Revolvergeschützes. Es kann eine besonders konstante Kadenz erreicht werden, da die Winkelgeschwindigkeit der Munitionstrommel nicht von der Temperatur abhängt bzw. da etwaige Temperaturanhängigkeiten oder andersartige Störgrößen durch eine entsprechende Steuerung und / oder Regelung des Elektromotors ausgleichbar sind. Das Antriebssystem ist auf diese Weise weiterhin mit wenig Platzbedarf ausführbar und das Antriebssystem weist eine geringe Komplexität auf. Zusätzlich ist das Antriebssystem so besonders robust und unanfällig gegenüber Verschmutzungen, so dass Instandhaltungsintervalle und / oder Reinigungsintervalle vergrößerbar sind.

In einer bevorzugten Ausführungsform des Revolvergeschützes weist die Munitionstrommel Elektromagneten und/oder Permanentmagneten und das Statorelement Elektromagneten und/oder Permanentmagneten auf. Die Magneten sind zusammen ausgebildet als der Elektromotor, insbesondere als ein Schrittmotor, zu wirken.

Auf diese Weise sind eine Vielzahl unterschiedlicher Elektromotoren ausbildbar, z.B. ein Gleichstrommotor, ein Wechselstrommotor oder ein Drehstrommotor. Gleichstrommotoren können dabei mit Bürsten oder bürstenlos ausgeführt sein. Ein Drehstrommotor kann als Asynchronmotor oder Synchronmotor ausgeführt sein. Ein Asynchronmotor ist ein Elektromotor, dessen Rotor dem vom Statorelement induzierten Magnetfeld nachläuft. Bei Elektromotoren, die als Synchronmotor aufgebaut sind, läuft der Rotor dagegen mit der gleichen Drehzahl wie das Magnetfeld. Eine Sonderform der Synchronmaschine ist der Schrittmotor, bei dem der Rotor durch ein entsprechend gesteuertes Statorfeld des Statorelementes schrittweise gedreht werden kann. Der Vorteil liegt dann darin, dass Schrittmotoren dadurch besonders einfach und exakt betrieben werden können. Weiterhin folgen Schrittmotoren exakt dem von außen angelegten Statorfeld und können ohne Sensoren zur Positionsrückmeldung (Encoder, Drehgeber oder ähnliches) betrieben werden. Ein jeder dieser Elektromotoren weist unterschiedlichen Vorzüge auf und kann je nach Anforderung des Revolvergeschützes ausgewählt werden. Weiterhin kann der Elektromotor auch als eine Kombination verschiedener Elektromotortypen ausgeführt sein.

Die Munitionstrommel weist vorteilhafterweise mehrere, umfänglich beabstandete Permanentmagneten mit abwechselnder Polung auf.

Mittels eines solchen Rotors ist insbesondere ein Synchronmotor ausbildbar. Je mehr Permanentmagneten an der Munitionstrommel angeordnet werden, d.h. je kleiner dann auch der Abstand zwischen zwei benachbarten Permanentmagneten ist, desto genauer kann die Drehung bzw. die Drehlage der Munitionstrommel mittels des Elektromotors eingestellt werden.

Das Statorelement weist in einer bevorzugten Ausführungsform des Revolvergeschützes mehrere, umfänglich beabstandete Elektromagnete auf.

Mittels der Elektromagnete wird das entsprechend gesteuerte Statorfeld des Statorelementes erzeugt. Diese Ausführung des Statorelementes wird insbesondere zur Ausbildung des Synchronmotors bzw. des Schrittmotors mit den Permanentmagneten an der Munitionstrommel genutzt.

In einer alternativen Ausführungsform des Revolvergeschützes weist die Munitionstrommel mehrere, umfänglich beabstandete Elektromagneten auf, die über Schleifkontakte mit elektrischer Energie versorgbar sind.

Ein derartig ausgeführter Rotor des Elektromotors kommt insbesondere in Gleichstrommotoren in Kombination mit mehreren, umfänglich beabstandeten am Statorelement angeordneten Permanentmagneten zum Einsatz. Gleichstrommotoren weisen ein hohes Anlaufmoment auf, so dass ein Starten und ein Anhalten mit hoher Geschwindigkeit ausführbar sind.

In einer weiteren Ausführungsform des Revolvergeschützes weisen sowohl das Statorelement als auch die Munitionstrommel jeweils zumindest einen Permanentmagneten zur Ausbildung eines Lockingmechanismus für die Munitionstrommel auf.

Mittels einer entsprechenden Anordnung dieser Permanentmagneten ist die Munitionstrommel dann in einer Aufnahmestellung sowie einer Abgabestellung des Geschosskanals mittels dieser Permanentmagneten anhaltbar und auch für eine gewünschte Zeit haltbar. Dabei wirken keine Reibkräfte zwischen Munitionstrommel und Statorelement, so dass ein Verschleiß minimiert ist.

Weiterhin vorteilhaft weisen die an der Munitionstrommel angeordneten Permanentmagneten und/oder Elektromagneten eine Kühlung, insbesondere eine Wasserkühlung, auf.

Somit kann die an den Permanentmagneten und/oder Elektromagneten im Betrieb des Elektromotors generierte Wärme schnell und gezielt abgeführt werden, so dass die Permanentmagneten und/oder Elektromagneten in einem für deren Betrieb optimalen Temperaturbereich haltbar sind. Weiterhin kann der Elektromotor insgesamt effektiv vor einer Überhitzung geschützt werden.

Bevorzugt sind die an der Munitionstrommel angeordneten Permanentmagneten und/oder Elektromagneten thermisch isoliert.

Diese Isolierung kommt vorzugsweise in Kombination mit der Kühlung zum Einsatz, so dass eine Effizienz der Kühlung verbessert ist und insbesondere Wärme von den besonders thermisch beanspruchten Bereichen abführbar ist.

In einer alternativen Ausführungsform des Revolvergeschützes umgibt ein Statorelement des Elektromotors die Munitionstrommel zumindest teilweise, wobei das Statorelement mehrere, umfänglich beabstandete Elektromagneten aufweist, wobei die Munitionstrommel mehrere, umfänglich beabstandete Reluktanzpole aufweist.

Der Elektromotor ist dann als sogenannter Reluktanzmotor ausgeführt. Der Rotor weist dabei ausgeprägte Reluktanzpole auf und besteht aus einem hochpermeablen, weichmagnetischen Material wie beispielsweise Elektroblech. Der Rotor weist dabei aber weder Permanentmagnete noch Elektromagnete auf. Die Drehung des Rotors erfolgt dann durch eine entsprechende Ansteuerung der im Statorelement angeordneten Elektromagneten und durch den Umstand, dass das System aus Rotor und Statorelement nach einem minimalen magnetischen Widerstand (Reluktanz) strebt. Verluste treten dabei nur im ruhenden und somit von außen gut kühlbaren Statorelement auf. Weiterhin ist der Rotor besonders einfach ausführbar und weist deshalb eine hohe Robustheit auf.

Die der Erfindung zugrunde liegende Aufgabe wird ebenso durch ein Verfahren zum Betrieb des Revolvergeschützes gelöst, wobei ein Aspekt der Erfindung dann im Wesentlichen darin liegt, dass die Munitionstrommel als ein Rotor eines Elektromotors des Antriebssystems ausgeführt ist, wobei ein Statorelement des Elektromotors die Munitionstrommel zumindest teilweise umgibt, wobei die Munitionstrommel unmittelbar mittels eines magnetischen Feldes des Elektromotors gedreht wird.

Somit ist die Drehung der Munitionstrommel und folglich auch deren Kadenz nicht abhängig vom Gasdruck und/oder Rückstoß des Revolvergeschützes. Somit kann eine besonders konstante Kadenz erreicht werden, da die Winkelgeschwindigkeit der Munitionstrommel nicht von der Temperatur abhängt bzw. da etwaige Temperaturanhängigkeiten oder andersartige Störgrößen durch eine entsprechende Steuerung und / oder Regelung des Elektromotors ausgleichbar sind. Das Antriebssystem ist auf diese Weise weiterhin mit wenig Platzbedarf ausführbar und das Antriebssystem weist eine geringe Komplexität auf. Zusätzlich ist das Antriebssystem so besonders robust und unanfällig gegenüber Verschmutzungen, so dass Instandhaltungsintervalle und / oder Reinigungsintervalle vergrößerbar sind.

Die der Erfindung zugrunde liegende Aufgabe wird ebenso durch ein weiteres Revolvergeschütz gelöst, wobei ein Aspekt der Erfindung dann im Wesentlichen darin liegt, dass die Munitionstrommel mittels eines Getriebes mit einem Elektromotor des Antriebssystems koppelbar und / oder gekoppelt ist.

Auch hier ist die Drehung der Munitionstrommel und folglich auch deren Kadenz nicht abhängig vom Gasdruck und/oder Rückstoß des Revolvergeschützes. Somit kann eine besonders konstante Kadenz erreicht werden, da die Winkelgeschwindigkeit der Munitionstrommel nicht von der Temperatur abhängt bzw. da etwaige Temperaturanhängigkeiten oder andersartige Störgrößen durch eine entsprechende Steuerung und / oder Regelung des Elektromotors ausgleichbar sind. Das Antriebssystem weist eine geringe Komplexität auf. Zusätzlich ist das Antriebssystem so besonders robust und unanfällig gegenüber Verschmutzungen, so dass Instandhaltungsintervalle und / oder Reinigungsintervalle vergrößerbar sind. Das Getriebe könnte z.B. mittels eines an einer Antriebswelle des Elektromotors angeordneten und / oder ausgebildeten Zahnrades und eines mit diesem Zahnrad in Eingriff stehenden, an der Munitionstrommel angeordneten und / oder ausgebildeten Zahnkranzes ausgeführt sein. Andere Arten von Getrieben sind denkbar, insbesondere auch solche, welche eine Kupplung aufweisen.

Es gibt nun eine Vielzahl von Möglichkeiten, das erfindungsgemäße Revolvergeschütz und das erfindungsgemäße Verfahren zum Betrieb eines Revolvergeschützes in vorteilhafter Art und Weise auszugestalten und weiterzubilden. Es darf hierzu zunächst auf die dem Patentanspruch 1 nachgeordneten Patentansprüche verwiesen werden. Im Folgenden wird nun eine bevorzugte Ausgestaltung des erfindungsgemäßen Revolvergeschützes und des erfindungsgemäßen Verfahrens zum Betrieb eines Revolvergeschützes anhand der Zeichnung und der dazugehörigen Beschreibung näher erläutert bzw. beschrieben. In der Zeichnung zeigt:
- Fig.1: in schematischer Darstellung ein erstes Ausführungsbeispiel des Revolvergeschützes in einer Schnittansicht,
- Fig.2: in schematischer Darstellung ein zweites Ausführungsbeispiel des Revolvergeschützes in einer Schnittansicht,
- Fig.3: in schematischer Darstellung ein drittes Ausführungsbeispiel des Revolvergeschützes in einer Schnittansicht, und
- Fig.4: in schematischer Darstellung ein viertes Ausführungsbeispiel des Revolvergeschützes in einer Schnittansicht.

Ein Revolvergeschütz 1 gemäß der Figuren 1 bis 4 weist eine Munitionstrommel 2, ein Antriebssystem 3 und ein Waffenrohr 4 auf. Die Munitionstrommel 2 weist zumindest einen Geschosskanal 5 auf. Die Munitionstrommel 2 ist mittels des Antriebssystems 3 drehbar und sequentiell in einer Aufnahmestellung sowie einer Abgabestellung des Geschosskanals 5 anhaltbar. Die Drehung der Munitionstrommel 2 ist um eine Drehachse L der Munitionstrommel 2 ermöglicht. In der Aufnahmestellung ist ein Geschoss mittels des Geschosskanals 5 aufnehmbar. In der Abgabestellung ist das Geschoss aus dem Geschosskanal 5 heraus bewegbar und dem Waffenrohr 4 zuführbar. Die hier gezeigte Munitionstrommel 2 weist beispielhaft jeweils vier Geschosskanäle 5 auf, wobei nur einer dieser Geschosskanäle 5 der Übersichtlichkeit wegen mit einem Bezugszeichen versehen ist. Dieser eine, mit einem Bezugszeichen versehene Geschosskanal 5 und das Waffenrohr 4 sind in der dargestellten Drehlage der Munitionstrommel 2 koaxial zueinander angeordnet, so dass sich dieser Geschosskanal 5 in der Abgabestellung befindet, und so dass ein Geschoss aus diesem Geschosskanal 5 in das Waffenrohr 4 abgebbar ist, wobei das Waffenrohr 4 bezüglich der Blattebene vor oder hinter der Munitionstrommel 2 angeordnet ist. In zumindest einen der drei anderen, nicht mit einem Bezugszeichen versehenen Geschosskanal ist in der dargestellten Drehlage der Munitionstrommel 2 ein Geschoss zuführbar. Dieser zumindest eine der drei anderen, nicht mit einem Bezugszeichen versehene Geschosskanal befindet sich somit in der Aufnahmestellung.

Die Munitionstrommel 2 ist als ein Rotor 6 eines Elektromotors 7 des Antriebssystems 2 ausgeführt. Ein Statorelement 8 des Elektromotors 7 umgibt die Munitionstrommel 2 zumindest teilweise. Das Statorelement 8 könnte zum Beispiel Teil eines hier nicht dargestellten Gehäuses des Elektromotors 7 sein.

Die Munitionstrommel 2 weist Elektromagneten 9 und/oder Permanentmagneten 10 und das Statorelement 8 weist Elektromagneten 9 und/oder Permanentmagneten 10 auf. Die Magneten 9 und / oder 10 sind zusammen ausgebildet als der Elektromotor 7, insbesondere als ein Schrittmotor, zu wirken.

Die Munitionstrommel 2 weist gemäß Fig. 1 mehrere, umfänglich beabstandete Permanentmagneten 10 mit abwechselnder Polung auf.

Das Statorelement 8 weist gemäß Fig. 1, Fig. 3 und Fig. 4 mehrere, umfänglich beabstandete Elektromagneten 9 auf.

Die Munitionstrommel weist gemäß Fig. 2 und Fig. 3 mehrere, umfänglich beabstandete Elektromagneten 9 auf, die über Schleifkontakte 11 mit elektrischer Energie versorgbar sind. Die Schleifkontakte 11 sind zum Beispiel mit Hilfe sogenannter Bürsten gebildet.

Fig. 1 zeigt schematisch insbesondere eine Ausführung des Elektromotors 7 als Synchronmaschine, insbesondere als Schrittmotor.

Die Zahl der Elektromagneten 9 und Permanentmagneten 10 kann flexibel gewählt werden. Die hier dargestellten acht Elektromagneten 9 am Statorelement 8 und die sechs Permanentmagneten 10 am Rotor 6 sind beispielhaft.

Fig. 2 zeigt schematisch insbesondere eine Ausführung des Elektromotors 7 als Gleichstrommotor.

Die Polaritäten der Permanentmagnete 10 sind in abwechselnder Ausführung plus-minus dargestellt. Andere Konfigurationen sind möglich. Beispielsweise können alle Permanentmagneten 10 auf der linken Seite der Munitionstrommel 2 mit dem positiven oder negativen Pol auf der Munitionstrommel 2 zugewandten Seite angeordnet sein.

Die Zahl der Elektromagneten 9 und Permanentmagneten 10 kann auch hier, gemäß Fig. 2 flexibel gewählt werden. So ist der Elektromotor 7 bereits mit zwei Elektromagneten 9 am Rotor 6 und zwei Permanentmagneten 10 am Statorelement 8 ausführbar. Andere Ausführungsformen mit mehr Elektro- und/oder Permanentmagneten 9, 10 sind denkbar.

Fig. 3 zeigt schematisch insbesondere eine Ausführung des Elektromotors 7 als Synchronmotor oder auch als Asynchronmotor, wobei bei der Ausführung als Asynchronmotor keine Schleifkontakte 11 notwendig sind. Die Zahl der Elektromagneten 9 kann auch hier, bezüglich Fig. 3 flexibel gewählt werden. Die hier dargestellten acht Elektromagneten 9 am Statorelement 8 und die sechs Elektromagneten 9 am Rotor 6 sind beispielhaft.

Bei der Ausführung als Synchronmaschine ist diese dann auf Grund der Elektromagneten 9 an Rotor 6 und Statorelement 8 gemäß Fig. 3 als sogenannte fremderregte Synchronmaschine ausgeführt. Im Gegensatz zu einer sogenannten permanenterregten Synchronmaschine gemäß Fig.1 ist zwar eine aufwendigere Steuerung / Regelung notwendig, aber es sind auch gute Wirkungsgrade erreichbar und weiterhin müssen keine teuren Permanentmagnete beschafft werden.

Es ist denkbar, dass sowohl das Statorelement 8 als auch die Munitionstrommel 2 jeweils zumindest einen Permanentmagneten zur Ausbildung eines Lockingmechanismus für die Munitionstrommel 2 aufweisen.

Weiterhin vorteilhaft weisen die an der Munitionstrommel 2 angeordneten Permanentmagneten 10 und/oder Elektromagneten 9 eine Kühlung, insbesondere eine Wasserkühlung, auf. Insbesondere die am Statorelement 8 angeordneten Permanentmagneten 10 und/oder Elektromagneten 9 sind besonders einfach mit einer Kühlung versehbar. Z.B. könnte das Gehäuse des Elektromotors 7 Kühlrippen und / oder angrenzend zu den Permanentmagneten 10 und/oder Elektromagneten 9 angeordnete mittels eines Kühlfluides durchströmbare Kühlkanäle aufweisen.

Bevorzugt sind die an der Munitionstrommel 2 angeordneten Permanentmagneten 10 und/oder Elektromagneten 9 thermisch isoliert.

Gemäß dem vierten Ausführungsbeispiels des Revolvergeschützes 1 aus Fig. 4 umgibt das Statorelement 8 des Elektromotors 7 die Munitionstrommel 2 zumindest teilweise, wobei das Statorelement 8 mehrere, umfänglich beabstandete Elektromagneten 9 aufweist, wobei die Munitionstrommel 2 mehrere, umfänglich beabstandete Reluktanzpole 12 aufweist.

Die Munitionstrommel 2 kann mehrere runde Scheiben, insbesondere aus Elektroblech, umfassen, die zusammen aufgeschichtet die im Wesentlichen rotationssymmetrische Form der Munitionstrommel 2 ergeben. Die Grundformen der Reluktanzpole 12 und Geschosskanäle 5 können aus den runden Scheiben ausgeschnitten sein bzw. als Leerstellen in den Scheiben ausgebildet sein. Die Geschosskanäle 5, die aus der Mehrzahl der runden Scheiben gebildet werden, können weitergehend mit becherförmigen Hülsen verstärkt werden, die als ein Teil in den Stapel der runden Scheiben eingesetzt werden. Auf diese Weise kann die Robustheit der Munitionstrommel 2 im Bereich der Geschosskanäle 5 erhöht werden. Der Aufbau der Munitionstrommel 2 aus einem Stapel runder Scheiben vereinfachen den Herstellungsprozess.

Im Folgenden wird nun ein Verfahren zum Betrieb eines Revolvergeschützes 1 beschrieben, insbesondere zum Betrieb eines Revolvergeschützes nach einem der Figuren 1 bis 4. Das Revolvergeschütz 1 weist eine Munitionstrommel 2, ein Antriebssystem 3 und ein Waffenrohr 4 auf. Die Munitionstrommel 2 weist zumindest einen Geschosskanal 5 auf. Die Munitionstrommel 2 wird mittels des Antriebssystems 3 gedreht und sequentiell in einer Aufnahmestellung sowie einer Abgabestellung des Geschosskanals 5 angehalten. In der Aufnahmestellung wird ein Geschoss mittels des Geschosskanals 5 aufgenommen. In der Abgabestellung wird das Geschoss aus dem Geschosskanal 5 heraus bewegt und dem Waffenrohr 3 zugeführt. Die Munitionstrommel 2 ist als ein Rotor 6 eines Elektromotors 7 des Antriebssystems 3 ausgeführt. Ein Statorelement 8 des Elektromotors 7 umgibt die Munitionstrommel 2 zumindest teilweise. Die Munitionstrommel 2 wird unmittelbar mittels eines magnetischen Feldes des Elektromotors 7 gedreht.

Es ist weiterhin denkbar, dass die Munitionstrommel mittels eines Getriebes mit einem Elektromotor des Antriebssystems koppelbar und / oder gekoppelt ist. Die Munitionstrommel ist dann nicht Teil des Elektromotors, sondern eben lediglich mit diesem koppelbar und / oder gekoppelt. Dann können vorteilhafterweise standardisierte, handelsübliche Elektromotoren eingesetzt werden, deren Durchmesser unabhängig des Durchmessers der Munitionstrommel ist.

### Bezugszeichenliste

- 1: Revolvergeschütz
- 2: Munitionstrommel
- 3: Antriebssystem
- 4: Waffen rohr
- 5: Geschosskanal
- 6: Rotor
- 7: Elektromotor
- 8: Statorelement
- 9: Elektromagneten
- 10: Permanentmagneten
- 11: Schleifkontakte
- 12: Reluktanzpole

- L: Drehachse

## Patentansprüche

1. Revolvergeschütz (1) mit einer Munitionstrommel (2), mit einem Antriebssystem (3) und mit einem Waffenrohr (4), wobei die Munitionstrommel (2) zumindest einen Geschosskanal (5) aufweist, wobei die Munitionstrommel (2) mittels des Antriebssystems (3) drehbar und sequentiell in einer Aufnahmestellung sowie einer Abgabestellung des Geschosskanals (5) anhaltbar ist, wobei in der Aufnahmestellung ein Geschoss mittels des Geschosskanals (5) aufnehmbar ist, und wobei in der Abgabestellung das Geschoss aus dem Geschosskanal (5) heraus bewegbar und dem Waffenrohr (4) zuführbar ist, **dadurch gekennzeichnet, dass** die Munitionstrommel (2) als ein Rotor (6) eines Elektromotors (7) des Antriebssystems (3) ausgeführt ist, wobei ein Statorelement (8) des Elektromotors (7) die Munitionstrommel (2) zumindest teilweise umgibt.

2. Revolvergeschütz (1) nach Anspruch 1, **dadurch gekennzeichnet, dass** die Munitionstrommel (2) Elektromagneten (9) und/oder Permanentmagneten (10) aufweist und wobei das Statorelement (8) Elektromagneten (9) und/oder Permanentmagneten (10) aufweist, wobei die Magneten zusammen ausgebildet sind als der Elektromotor (7), insbesondere als ein Schrittmotor, zu wirken.

3. Revolvergeschütz (1) nach einem der vorangehenden Ansprüche, **dadurch gekennzeichnet, dass** die Munitionstrommel (2) mehrere, umfänglich beabstandete Permanentmagneten (10) mit abwechselnder Polung aufweist.

4. Revolvergeschütz (1) nach einem der vorangehenden Ansprüche, **dadurch gekennzeichnet, dass** das Statorelement (8) mehrere, umfänglich beabstandete Elektromagneten (9) aufweist.

5. Revolvergeschütz (1) nach einem der vorangehenden Ansprüche, **dadurch gekennzeichnet, dass** die Munitionstrommel (2) mehrere, umfänglich beabstandete Elektromagneten (9) aufweist, die über Schleifkontakte (11) mit elektrischer Energie versorgbar sind.

6. Revolvergeschütz (1) nach einem der vorangehenden Ansprüche, **dadurch gekennzeichnet, dass** sowohl das Statorelement (8) als auch die Munitionstrommel (2) jeweils zumindest einen Permanentmagneten (10) zur Ausbildung eines Lockingmechanismus für die Munitionstrommel (2) aufweisen.

7. Revolvergeschütz (1) nach einem der vorangehenden Ansprüche 2 bis 6, **dadurch gekennzeichnet, dass** die an der Munitionstrommel (2) angeordneten Permanentmagneten (10) und/oder Elektromagneten (9) eine Kühlung, insbesondere eine Wasserkühlung, aufweisen.

8. Revolvergeschütz (1) nach einem der vorangehenden Ansprüche 2 bis 7, **dadurch gekennzeichnet, dass** die an der Munitionstrommel (2) angeordneten Permanentmagneten (10) und/oder Elektromagneten (9) thermisch isoliert sind.

9. Revolvergeschütz (1) nach Anspruch 1, **dadurch gekennzeichnet, dass** ein Statorelement (8) des Elektromotors (7) die Munitionstrommel (2) zumindest teilweise umgibt, wobei das Statorelement (8) mehrere, umfänglich beabstandete Elektromagneten (9) aufweist, wobei die Munitionstrommel (2) mehrere, umfänglich beabstandete Reluktanzpole (12) aufweist.

10. Verfahren zum Betrieb eines Revolvergeschützes (1), insbesondere zum Betrieb eines Revolvergeschützes (1) nach einem der vorangehenden Ansprüche, wobei das Revolvergeschütz (1) eine Munitionstrommel (2), ein Antriebssystem (3) und ein Waffenrohr (4) aufweist, wobei die Munitionstrommel (2) zumindest einen Geschosskanal (5) aufweist, wobei die Munitionstrommel (2) mittels des Antriebssystems (3) gedreht und sequentiell in einer Aufnahmestellung sowie einer Abgabestellung des Geschosskanals (5) angehalten wird, wobei in der Aufnahmestellung ein Geschoss mittels des Geschosskanals (5) aufgenommen wird, und wobei in der Abgabestellung das Geschoss aus dem Geschosskanal (5) heraus bewegt und dem Waffenrohr (4) zugeführt wird, **dadurch gekennzeichnet, dass** die Munitionstrommel (2) als ein Rotor (6) eines Elektromotors (7) des Antriebssystems (3) ausgeführt ist, wobei ein Statorelement (8) des Elektromotors (7) die Munitionstrommel (2) zumindest teilweise umgibt, wobei die Munitionstrommel (2) unmittelbar mittels eines magnetischen Feldes des Elektromotors (7) gedreht wird.

11. Revolvergeschütz (1) mit einer Munitionstrommel (2), mit einem Antriebssystem (3) und mit einem Waffenrohr (4), wobei die Munitionstrommel (2) zumindest einen Geschosskanal (5) aufweist, wobei die Munitionstrommel (2) mittels des Antriebssystems (3) drehbar und sequentiell in einer Aufnahmestellung sowie einer Abgabestellung des Geschosskanals (5) anhaltbar ist, wobei in der Aufnahmestellung ein Geschoss mittels des Geschosskanals (5) aufnehmbar ist, und wobei in der Abgabestellung das Geschoss aus dem Geschosskanal (5) heraus bewegbar und dem Waffenrohr (4) zuführbar ist, **dadurch gekennzeichnet, dass** die Munitionstrommel (2) mittels eines Getriebes mit einem Elektromotor (7) des Antriebssystems (3) koppelbar und / oder gekoppelt ist.
